# EUROPÄISCHE PATENTSCHRIFT

(11) **EP 1 777 414 B1**
(45) Veröffentlichungstag und Bekanntmachung des Hinweises auf die Patenterteilung: **22.05.2019**
(21) Anmeldenummer: 05023064.8
(22) Anmeldetag: 21.10.2005
(51) Int. Cl.: F04D 13/02

(54) **Magnetischer Pumpenantrieb**
Magnetic pump drive
Pompe à entraînement magnétique

(43) Veröffentlichungstag der Anmeldung: 25.04.2007
(73) Patentinhaber: Klaus Union GmbH & Co. KG, 44795 Bochum (DE)
(72) Erfinder: Eschner, Thomas, 45527 Hattingen (DE)
(74) Vertreter: Isfort, Olaf

(56) Entgegenhaltungen:
- EP-A- 0 086 822
- EP-A- 0 268 013
- EP-A- 0 268 015
- EP-A- 0 286 822
- SU-A2- 684 679
- US-A- 3 605 566

## Beschreibung

Die Erfindung betrifft einen magnetischen Pumpenantrieb, mit einem von einem Motor angetriebenen Treiber,
einem von dem Treiber umfassten Läufer, mit dem das Pumpenlaufrad verbunden ist, wobei Treiber und Läufer mit sich gegenüberliegenden Magneten besetzt sind, und
einem feststehenden, aus einem Außentopf und einem Innentopf gebildeten Spalttopf, der den Läufer umschließt, auf seiner Innenseite mit dem Fördermedium der Pumpe in Verbindung steht, gegenüber dem Pumpengehäuse abgedichtet ist, und durch den die Kraft der Magnete zur Bewirkung des Antriebes von dem Treiber auf den Läufer hindurchgeht, wobei
der Außentopf und der Innentopf an ihren offenen Stirnseiten derart miteinander verbunden sind, dass ein Zwischenraum zwischen dem Außentopf und dem Innentopf gegenüber dem Fördermedium der Pumpe abgedichtet ist.

Derartige Pumpenantriebe sind seit langem bekannt. Sie haben sich in der chemischen, insbesondere petrochemischen Industrie sowie in der Reaktortechnik als zuverlässig und betriebssicher erwiesen, wenn es darum geht, eine Wellendichtung herkömmlicher Art zu vermeiden. Infolge der eingangs genannten Pumpenantriebe sind nur noch statische Dichtungen vorhanden, die problemlos beherrscht werden und kein Risiko bezüglich eines ungewollten Flüssigkeitsaustritts bergen.

Aus Gründen eines guten Wirkungsgrades müssen die sich gegenüberliegenden, einander anziehenden Magnete des Treibers und des Läufers nah aneinander angeordnet sein, wobei hier Fertigungstoleranzen und vor allen Dingen Sicherheitsüberlegungen eine Rolle spielen. Im Ergebnis ist zwischen den sich gegenüberliegen Permanentmagneten in der Regel ein Abstand von ca. 4 mm vorhanden, wobei dieser sogenannte Luftspalt von dem zylindrischen Teil des Spalttopfes durchzogen wird, welcher in der Regel eine Dicke von 1-2 mm aufweist.

Bei Lagerschäden am Treiber und am Läufer sowie bei unvorhergesehenem Feststoffbefall des Fördermediums kann es immer wieder vorkommen, dass der Spalttopf beschädigt wird, so dass das bis dahin unter Abdichtung gehaltene Fördermedium ins Freie gelangt Dieser Gefahr wird bekanntermaßen dadurch begegnet, den Spalttopf doppelwandig auszubilden, bzw. zwischen zwei sich berührenden Spalttöpfen einen luftgefüllten oder evakuierten Zwischenraum, insbesondere ein Wegenetz vorzusehen, wobei an dem Zwischenraum, bzw. an das Wegenetz jeweils eine Anzeigevorrichtung anschließbar ist, mit deren Hilfe eine Druckänderung und damit eine Beschädigung feststellbar ist.

Bei den bekannten magnetischen Pumpenantrieben, von denen einer in der EP 0 286 822 B1 beschrieben ist, werden systembedingt in dem Spalttopf Wirbelströme induziert, die in dem metallischen Material des Spalttopfes in Wärme umgesetzt werden. Insbesondere bei großvolumigen Pumpen kann zwar die im Innentopf anfallende Wärme über das zu fordernde Medium abgeführt werden. Die im Außentopf erzeugte Wärme kann jedoch nicht ausreichend über die den Außentopf umgebende Atmosphäre abgeleitet werden. Ferner ist auch die Wärmeleitfähigkeit zwischen dem Innentopf und dem Außentopf infolge der luftgefüllten oder evakuierten Zwischenräume, insbesondere im Falle eines vorhandenen Wegenetzes unter ungünstigen Umständen, nicht ausreichend, um die in dem Außentopf anfallende Wärme über den Innentopf an das zu fordernde Medium abzugeben. Infolgedessen kommt es bei übermäßiger Erwärmung zu Verformungen des Außentopfes, die zu einer Beschädigung der Pumpe führen.

Um die Stabilität des Spalttopfes und die Wärmeübertragung zwischen Innentopf und Außentopf zu verbessern, schlägt die EP 0 268 013 A vor, dass sich der Außentopf und der Innentopf zumindest im Bereich der zylindrischen Mantelflächen berühren und innerhalb der Berührzone kleine Noppen oder Vorsprünge an den sich berührenden Flächen angeordnet sind. Zur Messung Anzeige von Undichtigkeiten kann zwischen dem Außentopf und dem Innentopf ein flüssiges Medium angeordnet sein. Eine zuverlässige und wirkungsvolle Feststellung von Beschädigungen des Innen- oder Außentopfs, insbesondere von Druckänderungen ist hierdurch jedoch nicht möglich. Beschädigungen sind so nicht früh und mit hoher Zuverlässigkeit feststellbar.

Der Erfindung liegt die Aufgabe zugrunde, einen magnetischen Pumpenantrieb der eingangs genannten Art bereitzustellen, bei dem auch die in dem Außentopf erzeugte Wärme zuverlässig abgeführt wird.

Die Erfindung löst die Aufgabe durch einen magnetischen Pumpenantrieb mit dem Merkmalen des Anspruchs 1. Vorteilhafte Weiterbildungen des magnetischen Pumpenantriebs sind in den abhängigen Ansprüchen angegeben. Kennzeichnend für den erfindungsgemäßen magnetischen Pumpenantrieb ist die Anordnung eines flüssigen Mediums in dem Zwischenraum zwischen dem Außentopf und dem Innentopf. Ein flüssiges Medium ist im Rahmen der Anmeldung dabei jedes Medium, das eine ausreichende Viskosität besitzt, wie z. B. Flüssigkeiten oder pastöse Massen, um selbstständig oder unter Druck in den oder die Zwischenräume zu gelangen. Als Zwischenräume werden dabei alle Bereiche des Spalttopfs zwischen dem Außentopf und dem Innentopf angesehen, an denen diese nicht aneinander anliegen. Dies kann sowohl aufgrund der vorhandenen Oberflächenrauhigkeiten, als auch aus einer gewählten Anordnung und/oder Ausgestaltung der einander zugewandten Kontaktflächen des Außen- und Innentopfes resultieren. Die Anordnung des flüssigen Mediums in den Zwischenräumen erhöht die Wärmeleitfähigkeit zwischen dem Außentopf und Innentopf und gewährleistet so, dass - auch bei großvolumigen Pumpen - die gesamte im Betrieb der Pumpe im Außentopf anfallende Wärme zuverlässig über den Innentopf an das zu fördernde Medium abgegeben werden kann. Somit wird einer Beschädigung der Pumpe in Folge von wärmebedingten Verformungen des Spalttopfes wirksam vorgebeugt. Dabei kann auf eine kostenintensive Oberflächenbearbeitung des Außen- und Innentopfes zur Erhöhung der Wärmeleitfähigkeit verzichtet werden. An ihren offenen Stirnseiten sind der Innentopf und der Außentopf derart miteinander verbunden, bspw. verklebt oder verschweißt, dass das flüssige Medium nicht aus dem Zwischenraum austreten kann.

Unter den o. g. Voraussetzungen kann das zu verwendende flüssige Medium grundsätzlich frei gewählt werden, wobei anwendungsspezifisch unterschiedliche Medien zum Einsatz kommen können. Falls die Zwischenräume allein aufgrund der Oberflächenrauhigkeit des Innen- und Außentopfes resultieren, empfiehlt sich die Verwendung eines sehr fließfähigen flüssigen Mediums, wohingegen im Falle des Bestehens von definierten Zwischenräumen auch flüssige Medien mit einem geringeren Fließverhalten oder pastöse Massen verwendbar sind. Gemäß einer besonders vorteilhaften Ausgestaltung der Erfindung weisen die verwendeten flüssigen Medien eine besonders gute Wärmeleitfähigkeit auf, wobei insbesondere wärmeleitfähige Öle sich durch ihre besondere Fließfähigkeit und ihre hohe Wärmeleitfähigkeit von mehr als 1w/mκ auszeichnen, wodurch eine besonders gute Wärmeabfuhr gewährleistet wird.

Grundsätzlich besteht die Möglichkeit, unabhängig von der Ausgestaltung der Kontaktflächen des Außen- und Innentopfes, an den mit dem flüssigen Medium gefüllten Zwischenraum eine Anzeigevorrichtung anzuschließen, mit deren Hilfe, bspw. durch eine Überwachung des Drucks im Zwischenraum, eine Beschädigung des Innen- oder Außentopfes feststellbar ist. Erfindungsgemäß berühren sich der Außentopf und der Innentopf zumindest im Bereich der zylindrischen Mantelfläche und innerhalb dieser Berührzone ist ein den Zwischenraum bildendes Wegenetz in die sich berührenden Flächen eingelassen, wobei das Wegenetz eine eingeschnittene Wendel ist. Ein definiertes Wegenetz ermöglicht dabei eine besonders zuverlässige Feststellung von Beschädigungen des Innen- oder Außentopfs, insbesondere von Druckänderungen. Beschädigungen sind besonders früh und mit hoher Zuverlässigkeit feststellbar, wobei insbesondere Fehlalarmen in besonderer Weise vorgebeugt wird.

Ein besonders wirkungsvolles und statisch günstiges Wegenetz ergibt sich dann, wenn nach einer vorteilhaften Weiterbildung der Erfindung das Wegenetz in die Innenseite des Außentopfes eingelassen ist. Insbesondere wenn das Wegenetz aus einer in den Spalttopf eingeschnittenen Wendel besteht, welche vorzugsweise am offenen Ende des doppelschaligen Spalttopfs in einen von außen zugänglichen ersten Anschluss zum Befüllen des Wegenetzes mit dem flüssigen Medium mündet. Da Beschädigungen, insbesondere des Innentopfs, vornehmlich als sich vertiefende Riefungen auf einer Kreisbahn auftreten, besteht bei der Verwendung einer Wendel als Wegenetz eine sehr hohe Wahrscheinlichkeit, dass mindestens eine Stelle der Wendel bei einer Beschädigung des Innentopfes erfasst wird. Das ermöglicht mit Hilfe einer Überwachung des Wegenetzes mit einer grundsätzlich beliebig ausgebildeten Vorrichtung zur Feststellung einer Beschädigung des Innen- oder Außentopfs, insbesondere über eine Druckabfragung die Auslösung eines sofortigen Alarms.

Grundsätzlich stellt bereits die gemäß einer vorteilhaften Weiterbildung vorgesehene Verwendung eines ersten Anschlusses eine komfortable Befüllmöglichkeit des Zwischenraums bzw. des Wegenetzes dar. Darüber hinaus kann dieser Anschluss nach dem Befüllen zur Anordnung einer Vorrichtung zur Feststellung einer Beschädigung des Innen- oder Außentopfes, insbesondere Druckmesseinrichtung verwendet werden. Nach einer vorteilhaften Weiterbildung der Erfindung ist der Zwischenraum, insbesondere das Wegenetz, mit einem von außen zugänglichen zweiten Anschluss zur Abfuhr des flüssigen Mediums aus dem Wegenetz und/oder zur Entlüftung des Wegenetzes verbunden, wobei der zweite Anschluss vorzugsweise an dem dem ersten Anschluss gegenüberliegenden Ende des Wegenetzes angeordnet ist.

Grundsätzlich reicht bereits die statische Anordnung des flüssigen Mediums aus, um eine ausreichende Wärmeleitung aus dem Außentopf zu gewährleisten. Die Anordnung eines zweiten Anschlusses, welcher zur Entlüftung verwenbar ist, so dass ein besonders einfaches Befüllen durch den ersten Anschluss möglich ist, kann jedoch auch dazu genutzt werden, um einen Kühlkreislauf aufzubauen, bei dem das flüssige Medium durch das Wegenetz zirkuliert und dabei anfallende Wärme abtransportiert. Dies kann insbesondere dann von Vorteil sein, wenn wider Erwarten die durch die Anordnung des flüssigen Mediums erreichte Wärmeleitfähigkeit in speziellen Anwendungsfällen nicht ausreicht, um sämtliche Wärme aus dem Außen- und/oder Innentopf abzuführen.

Im Falle der Verwendung als Entlüftungsöffnung kann der zweite Anschluss, wie auch der erste Anschluss, zur Aufnahme einer Vorrichtung zur Feststellung von Beschädigungen des Spalttopfs, insbesondere einer Druckmesseinrichtung verwendet werden. Falls keine solche Vorrichtung vorgesehen ist, können die Anschlüsse, wie auch im Falle der Verwendung eines einzigen Anschlusses, nach dem Befüllen der Zwischenräume versiegelt werden.

Nach einer besonders vorteilhaften Weiterbildung der Erfindung ist der Zwischenraum, insbesondere das Wegenetz, mit einem von außen zugänglichen dritten Anschluss zum Anschluss einer Vorrichtung zur Feststellung von Beschädigungen des Innen- oder Außentopfs, insbesondere zur Druckmessung im Wegenetz und/oder einem von außen zugänglichen vierten Anschluss zur Reinigung des Zwischenraums, insbesondere des Wegenetze, verbunden. Die Anordnung eines separaten Anschlusses für eine Anzeigevorrichtung ermöglicht es, diese, bspw. eine Druckmesseinrichtung unabhängig von der Ausgestaltung des Anschlusses zu wählen, da Anschlusskompatibilitäten unberücksichtigt bleiben können. Überdies kann dieser dritte Anschluss im Falle der vorteilhafterweise vorzusehenden Zirkulation des flüssigen Mediums zum Anschluss der Anzeigevorrichtung verwendet werden, wenn eine Überwachung des Innen- und Außentopfes nicht bereits an der die Zirkulation bewirkenden Vorrichtung erfolgt.

Grundsätzlich kann eine Spülung des Zwischenraums durch den ersten, zweiten oder dritten Anschluss erfolgen, wobei eine Spülung dann erforderlich ist, wenn in Folge eines Lecks das zu fördernde Medium in den Zwischenraum gelangt ist und aus diesem herausbefördert werden muss, bevor die Pumpe geöffnet werden kann. Dies ist insbesondere dann zwingend erforderlich, wenn das zu fördernde Medium toxische Eigenschaften besitzt. Die Anordnung eines separaten vierten Anschlusses gemäß dieser Weiterbildung der Erfindung ermöglicht eine besonders gute Anpassung an die an den vierten Anschluss anzuschließende Reinigungsvorrichtung.

Nachstehend wird ein Ausführungsbeispiel der Erfindung anhand einer Zeichnung beschrieben. Die Zeichnung zeigt: Fig. leine Querschnittsansicht durch einen magnetischen Pumpenantrieb mit einem doppelschaligen Spalttopf.

Das in der Fig. 1 wiedergegebene Ausführungsbeispiel der Erfindung zeigt ein Kupplungsgehäuse 1, an dem in der Regel das nicht näher dargestellte Pumpengehäuse mit Hilfe von Zugankern befestigt ist. Innerhalb des Pumpengehäuses rotiert ein Laufrad 2, das mit Hilfe einer Welle 3 mit einem Innenläufer 8 verbunden ist. Die Welle 3 und der Innenläufer 8 bilden einen integralen Bestandteil. Die Welle 3 ist mit Hilfe eines Axiallagers 4 und mit Hilfe seitlicher Axiallagerscheiben 5 unmittelbar hinter dem Laufrad 2 gelagert, während der Läufer 8 mit Hilfe eines gesonderten Radiallagers geführt ist, das aus einem umlaufenden Lagerring 6 und einem feststehenden Lagerring 7 besteht

Innerhalb des Kupplungsgehäuses 1 ist ein Treiber 10 drehbar gelagert, der mit Hilfe einer Wellenmutter 9 auf einer nur partiell dargestellten Welle gesichert ist. Der Treiber 10 hat eine glockenförmige Gestalt, und innerhalb der Höhlung befindet sich ein doppelschaliger Spalttopf 11, der wiederum glockenartig den Läufer 8 übergreift. Auf der Außenseite des Läufers 8 sowie auf der Innenseite des Treibers 10 sind Permanentmagnete 12 paarweise angebracht, wobei sich, bezogen auf jeweils den Treiber 10 oder den Läufer 8, die magnetischen Polungen abwechseln. Es liegen sich also ein Südpol des Treibers 10 und ein Nordpol des Läufers 8, daneben ein Nordpol des Treibers 10 und ein Südpol des Läufers 8 gegenüber usw. Mit Hilfe dieser Permanentmagnete 12 wird die Antriebskraft von einem, hier nicht dargestellten Elektromotor über den Treiber 10 auf den Läufer 8 und damit auf das Pumpenrad 2 übertragen.

Der doppelschalige Spalttopf 11 besteht aus einem Außentopf 15 sowie aus einem Innentopf 16, die ineinandergesteckt sind und in ihren zylindrischen Bereichen aneinander anliegen. Dies kann auch unter Vorspannung erfolgen. Im Bodenbereich ist ein Abstand zwischen beiden Töpfen 15 und 16 vorhanden, der wenige zehntel Millimeter beträgt, also geringer ist als in der Fig. 1 dargestellt In dem zylindrischen Mantelbereich des Außentopfes 15 sowie des Innentopfes 16 befindet sich eine in die Innenseite des Außentopfes 15 eingeschnittene bzw. eingeprägte Wendel 17, die in einen sammelkammerartigen Ringraum 18 mündet. Sie ist soweit ausgeprägt, dass der Zwischenraum zwischen den beiden Böden der Töpfe 15, 16 in strömungsleitender Verbindung mit der Wendel 17 steht. Zu dem Ringraum 18 führt eine Bohrung 19, die wiederum Verbindung zu einem Anschluss 20 hat An diesen Anschluss 20 können eine Leitung zum Befüllen der Wendel und des Ringraums mit einem flüssigen Medium angeschlossen werden. Nach der Befüllung kann der Anschluss 20 zum Anschluss eines Manometers, eines Flüssigkeitsfühlers oder anderer Druckmesseinrichtungen verwendet werden, die eine Überwachung der Unversehrtheit beider Töpfe 15, 16 in der Weise bewirken, dass immer dann ein Alarm ausgelöst wird, wenn die Wendel 17 bzw. der Zwischenraum zwischen den Böden Verbindung mit dem Fördermedium (beschädigter Innentopf 16) bzw. mit der Atmosphäre (beschädigter Außentopf 15) bekommt.

Die Wendel 17 kann annähernd beliebig gestaltet werden, solange eine ausreichende Wärmeleitung über das in der Wendel 17 angeordnete flüssige Medium und eine ausreichende Kontrollfunktion möglich ist. Für eine ausreichende sichere Überwachung reicht eine Tiefe von wenigen zehntel Millimetern aus, während die Steigung so gewählt werden sollte, dass einerseits eine gute Erfassung aller Flächenbereiche vorhanden ist, andererseits jedoch der Außentopf 15 nicht unnötig geschwächt wird. In dem dargestellten Ausführungsbeispiel sind sowohl der Außentopf 15 als auch der Innentopf 16 in der Lage, den Betriebsdruck der Pumpe allein zu widerstehen, so dass bei der Beschädigung des einen der beiden Töpfe 15, 16 keine Berstgefahr besteht.

## Patentansprüche

1. Magnetischer Pumpenantrieb, mit
- einem von einem Motor angetriebenen Treiber (10),
- einem von dem Treiber (10) umfassten Läufer (8), mit dem das Pumpenlaufrad (2) verbunden ist, wobei Treiber (10) und Läufer (8) mit sich gegenüberliegenden Magneten (12) besetzt sind, und
- einem feststehenden, aus einem Außentopf (15) und einem Innentopf (16) gebildeten Spalttopf (11), der den Läufer (8) umschließt, auf seiner Innenseite mit dem Fördermedium der Pumpe in Verbindung steht, gegenüber dem Pumpengehäuse (1) abgedichtet ist, und durch den die Kraft der Magnete (12) zur Bewirkung des Antriebes von dem Treiber (10) auf den Läufer (8) hindurchgeht, wobei
- der Außentopf (15) und der Innentopf (16) an ihren offenen Stirnseiten derart miteinander verbunden sind, dass ein Zwischenraum zwischen dem Außentopf (15) und dem Innentopf (16) gegenüber dem Fördermedium der Pumpe abgedichtet ist, wobei zwischen dem Außentopf (15) und dem Innentopf (16) ein flüssiges Medium angeordnet ist, wobei das flüssige Medium derart ausgebildet ist, dass es den Zwischenraum zwischen dem Außentopf (15) und dem Innentopf (16) ausfüllt, wobei sich der Außentopf (15) und der Innentopf (16) zumindest im Bereich der zylindrischen Mantelflächen berühren und innerhalb der Berührzone ein den Zwischenraum bildendes Wegenetz (17) in die sich berührenden Flächen eingelassen ist,
**dadurch gekennzeichnet,**
**dass** das Wegenetz (17) aus einer in den Spalttopf (15, 16) eingeschnittenen Wendel (17) besteht.

2. Magnetischer Pumpenantrieb nach Anspruch 1, **dadurch gekennzeichnet, dass** das flüssige Medium eine gute Wärmeleitfähigkeit aufweist.

3. Magnetischer Pumpenantrieb nach Anspruch 1 oder 2, **dadurch gekennzeichnet, dass** als flüssiges Medium wärmeleitfähige Öle verwendbar sind.

4. Magnetischer Pumpenantrieb nach einem der vorhergehenden Ansprüche, **dadurch gekennzeichnet, dass** das Wegenetz (17) in den Außentopf (15) eingelassen ist.

5. Magnetischer Pumpenantrieb nach einem der vorhergehenden Ansprüche, **dadurch gekennzeichnet, dass** der Zwischenraum, insbesondere das Wegenetz (17) mit mindestens einem von außen zugänglichen ersten Anschluss (20) zum Befüllen des Wegenetzes (17) mit dem flüssigen Medium verbunden ist.

6. Magnetischer Pumpenantrieb nach einem der vorhergehenden Ansprüche, **dadurch gekennzeichnet, dass** der Zwischenraum, insbesondere das Wegenetz (17) mit einem von außen zugänglichen zweiten Anschluss zur Abfuhr des flüssigen Mediums aus dem Wegenetz und/oder zur Entlüftung des Wegenetzes (17) verbunden ist, der vorzugsweise an dem den ersten Anschluss (20) gegenüberliegenden Ende des Wegenetzes (17) angeordnet ist.

7. Magnetischer Pumpenantrieb nach einem der vorhergehenden Ansprüche, **dadurch gekennzeichnet, dass** der Zwischenraum, insbesondere das Wegenetz (17) mit einem von außen zugänglichen dritten Anschluss zum Anschluss einer Vorrichtung zur Feststellung von Beschädigungen des Innen- oder Außentopfes, insbesondere zur Druckmessung im Wegenetz (17) und/oder einem von außen zugänglichen vierten Anschluss zur Reinigung des Zwischenraums, insbesondere des Wegenetzes (17) verbunden ist.

8. Magnetischer Pumpenantrieb nach einem der Ansprüche 5-7, **dadurch gekennzeichnet, dass** an einem Anschluss (20) insbesondere am dritten Anschluss eine Vorrichtung zur Druckmessung angeschlossen ist.

9. Magnetischer Pumpenantrieb nach einem der vorhergehenden Ansprüche, **dadurch gekennzeichnet, dass** das Wegenetz (17) in eine Sammelkammer (18) mündet, die über ein Bohrung (19) mit dem ersten Anschluss (20) verbunden ist

10. Magnetischer Pumpenantrieb nach einem der vorhergehenden Ansprüche, **dadurch gekennzeichnet, dass** die Wanddicke des Außentopfes (15) zur alleinigen Beherrschung des Betriebsdrucks ausreicht und die Wanddicke des Innentopfs (16) im Wesentlichen frei wählbar ist.

## Claims

1. Magnetic pump drive having
- a driver (10) which is driven by a motor,
- a rotor (8) which is surrounded by the driver (10) and to which the pump impeller (2) is connected, wherein the driver (10) and rotor (8) are equipped with magnets (12) situated opposite one another, and
- a stationary containment can (11) which is formed from an outer can (15) and an inner can (16), encloses the rotor (8), is in connection on its inner side with the delivery medium of the pump and is sealed off with respect to the pump housing (1), and through which the force of the magnets (12) for effecting the drive passes from the driver (10) to the rotor (8), wherein
- the outer can (15) and the inner can (16) are connected to one another at their open end sides such that an intermediate space between the outer can (15) and the inner can (16) is sealed off with respect to the delivery medium of the pump, wherein a liquid medium is arranged between the outer can (15) and the inner can (16), wherein the liquid medium is formed such that it fills the intermediate space between the outer can (15) and the inner can (16), wherein the outer can (15) and the inner can (16) are in contact at least in the region of the cylindrical casing surfaces and, within the contact zone, a path network (17) forming the intermediate space is made in the surfaces in contact with one another,
**characterized**
**in that** the path network (17) consists of a spiral (17) cut into the containment can (15, 16).

2. Magnetic pump drive according to Claim 1, **characterized in that** the liquid medium has good thermal conductivity.

3. Magnetic pump drive according to Claim 1 or 2, **characterized in that** thermally conductive oils are able to be used as liquid medium.

4. Magnetic pump drive according to one of the preceding claims, **characterized in that** the path network (17) is made in the outer can (15).

5. Magnetic pump drive according to one of the preceding claims, **characterized in that** the intermediate space, in particular the path network (17), is connected to at least one externally accessible first connection (20) for the filling of the path network (17) with the liquid medium.

6. Magnetic pump drive according to one of the preceding claims, **characterized in that** the intermediate space, in particular the path network (17), is connected to an externally accessible second connection for the removal of the liquid medium from the path network and/or for the deaeration of the path network (17), said second connection preferably being arranged at that end of the path network (17) which is situated opposite the first connection (20).

7. Magnetic pump drive according to one of the preceding claims, **characterized in that** the intermediate space, in particular the path network (17), is connected to an externally accessible third connection for the connection of a device for establishing damage to the inner and outer cans, in particular for measuring pressure in the path network (17), and/or to an externally accessible fourth connection for the cleaning of the intermediate space, in particular the path network (17) .

8. Magnetic pump drive according to one of Claims 5 to 7, **characterized in that** a device for measuring pressure is connected to a connection (20), in particular to the third connection.

9. Magnetic pump drive according to one of the preceding claims, **characterized in that** the path network (17) opens out into a collecting chamber (18), which is connected to the first connection (20) via a bore (19).

10. Magnetic pump drive according to one of the preceding claims, **characterized in that** the wall thickness of the outer can (15) is sufficient for the sole control of the operating pressure and the wall thickness of the inner can (16) is essentially freely selectable.

## Revendications

1. Entraînement de pompe magnétique, comprenant
- un dispositif pilote (10) entraîné par un moteur,
- un rotor (8) entouré par le dispositif pilote (10), auquel est raccordé la roue mobile (2) de la pompe, le dispositif pilote (10) et le rotor (8) étant pourvus d'aimants opposés (12), et
- un pot d'entrefer (11) fixe, formé d'un pot extérieur (15) et d'un pot intérieur (16), qui entoure le rotor (8), est en liaison sur son côté intérieur avec le milieu refoulé de la pompe, est étanchéifié par rapport au carter de pompe (1), et à travers lequel passe la force des aimants (12) pour provoquer l'entraînement du dispositif pilote (10) au rotor (8),
- le pot extérieur (15) et le pot intérieur (16) étant connectés l'un à l'autre au niveau de leurs côtés frontaux ouverts de telle sorte qu'un espace intermédiaire entre le pot extérieur (15) et le pot intérieur (16) soit étanchéifié par rapport au milieu refoulé de la pompe, un milieu fluide étant disposé entre le pot extérieur (15) et le pot intérieur (16), le milieu fluide étant réalisé de telle sorte qu'il remplisse l'espace intermédiaire entre le pot extérieur (15) et le pot intérieur (16), le pot extérieur (15) et le pot intérieur (16) étant en contact au moins dans la région des surfaces d'enveloppe cylindriques et, à l'intérieur de la zone de contact, un réseau de voies (17) formant l'espace intermédiaire étant incorporé dans les surfaces en contact,
**caractérisé en ce que**
le réseau de voies (17) se compose d'une hélice (17) entaillée dans le pot d'entrefer (15, 16).

2. Entraînement de pompe magnétique selon la revendication 1, **caractérisé en ce que** le milieu fluide présente une bonne conductibilité thermique.

3. Entraînement de pompe magnétique selon la revendication 1 ou 2, **caractérisé en ce que** des huiles thermoconductrices peuvent être utilisées en tant que milieu fluide.

4. Entraînement de pompe magnétique selon l'une quelconque des revendications précédentes, **caractérisé en ce que** le réseau de voies (17) est incorporé dans le pot extérieur (15).

5. Entraînement de pompe magnétique selon l'une quelconque des revendications précédentes, **caractérisé en ce que** l'espace intermédiaire, en particulier le réseau de voies (17), est raccordé à au moins un premier raccord (20) accessible depuis l'extérieur, pour remplir le réseau de voies (17) avec le milieu fluide.

6. Entraînement de pompe magnétique selon l'une quelconque des revendications précédentes, **caractérisé en ce que** l'espace intermédiaire, en particulier le réseau de voies (17) est raccordé à un deuxième raccord accessible depuis l'extérieur pour l'évacuation du milieu fluide hors du réseau de voies et/ou pour le désaérage du réseau de voies (17), qui est disposé de préférence à l'extrémité du réseau de voies (17) opposée au premier raccord (20).

7. Entraînement de pompe magnétique selon l'une quelconque des revendications précédentes, **caractérisé en ce que** l'espace intermédiaire, en particulier le réseau de voies (17), est raccordé à un troisième raccord accessible depuis l'extérieur pour le raccord d'un dispositif pour déterminer des endommagements du pot intérieur ou du pot extérieur, en particulier pour mesurer la pression dans le réseau de voies (17) et/ou est raccordé à un quatrième raccord accessible depuis l'extérieur pour nettoyer l'espace intermédiaire, en particulier le réseau de voies (17).

8. Entraînement de pompe magnétique selon l'une quelconque des revendications 5 à 7, **caractérisé en ce qu'**un dispositif de mesure de la pression est raccordé à un raccord (20), en particulier au troisième raccord.

9. Entraînement de pompe magnétique selon l'une quelconque des revendications précédentes, **caractérisé en ce que** le réseau de voies (17) débouche dans une chambre de collecte (18) qui est connectée au premier raccord (20) par le biais d'un alésage (19).

10. Entraînement de pompe magnétique selon l'une quelconque des revendications précédentes, **caractérisé en ce que** l'épaisseur de paroi du pot extérieur (15) suffit à elle seule à maîtriser la pression de fonctionnement et l'épaisseur de paroi du pot intérieur (16) peut être choisie essentiellement librement.
